# EUROPÄISCHE PATENTANMELDUNG

(11) **EP 3 854 461 A1**
(43) Veröffentlichungstag der Anmeldung: **28.07.2021**
(21) Anmeldenummer: 20153118.3
(22) Anmeldetag: 22.01.2020
(51) Int. Cl.: A63B 27/00, A63B 29/02, D07B 5/00, B66C 1/12, A62B 35/00

(54) **FLIPLINE MIT KETTE IM SEILKERN**

(71) Anmelder: Teufelberger Fiber Rope GmbH, 4600 Wels (AT)
(72) Erfinder: DORNETSHUBER, Roland, 4710 Tollet (AT); SECKLEHNER, Dominik, 4813 Altmünster (AT)
(74) Vertreter: Nemec, Harald

(57) **Zusammenfassung**

Die Erfindung betrifft eine Flipline (1), insbesondere zur Arbeitsplatzpositionierung an einem Baum, umfassend einen Seilkern (2) und einen um den Seilkern (2) angeordneten textilen Mantel (3), wobei der Seilkern (2) eine Kette (4) und zumindest ein bevorzugt textiles Seilelement (5) umfasst, und wobei das Seilelement (5) zwischen der Kette (4) und dem Mantel (3) angeordnet ist und der Seilkern (2) derart eng vom Mantel umflochten ist, dass die Flipline (1) eine Steifigkeit von mindestens 1,0 aufweist, gemessen entsprechend der Testmethode zur Knotbarkeit nach EN1891:1998.

## Beschreibung

Die Erfindung betrifft eine Flipline, insbesondere zur Arbeitsplatzpositionierung an einem Baum, umfassend einen Seilkern und einen um den Seilkern angeordneten textilen Mantel.

Insbesondere im Bereich der Baumpflege werden Fliplines, dem Fachmann auch als spezielle Form von Lanyards/Verbindungsmitteln bekannt, als Teil der persönlichen Schutzausrüstung für am Baum arbeitende Personen eingesetzt. Im Allgemeinen umfassen derartige Fliplines ein Seil, das zumindest an einem Ende ein Auge aufweist. An der Flipline ist, insbesondere wenn das Seil nur ein Auge aufweist, überdies ein mechanischer Seilkürzer oder ein Klemmknoten geführt, der jeweils ein weiteres Auge aufweist.

Um sich mit der Flipline am Baum abzusichern, trägt die am Baum arbeitende Person einen Gurt mit zwei Befestigungselementen, je einem links und einem rechts am Gurt. Die Flipline wird sodann um den Baum herumgeführt, sodass sich der Baum zwischen der Flipline und der Person befindet. Das Auge der Flipline wird danach mit einem Karabiner in einem Befestigungselement des Gurtes eingehängt und das Auge des Seilkürzers in gleicher Weise in dem anderen. Der Seilkürzer kann je nach Dicke des Baums entlang der Flipline bewegt werden, um diese zu adjustieren. Nach der Verankerung der Flipline im Gurt kann sich die Person zurücklehnen, um von der Flipline am Baum gesichert zu werden. Zur Verwendbarkeit der Seilkürzer benötigt die Flipline überdies eine ebenmäßige Oberfläche, die gleichermaßen ein Gleiten des Seilkürzers bzw. des Klemmknotens und ein verlässliches Greifen bzw. Bremsen ermöglicht.

Um sich am Baum hinauf oder hinunter zu bewegen, lehnt sich die Person nach vorne, um die Flipline vom Baum zu lockern, und schwingt ("flippt") diese nach oben oder nach unten, bevor sie selbst nach oben oder unten klettert und sich danach wieder zurücklehnt, um sich abzusichern. Da das Flippen nur dann zielgenau funktioniert, wenn die Flipline eine angemessene Steifigkeit aufweist, weist diese gemäß dem Stand der Technik einen Stahlseilkern auf, der zur angenehmeren Handhabung der Flipline von einem textilen Mantel umgeben ist.

Neben den Erfordernissen der ebenmäßigen Oberfläche und der besonders hohen Steifigkeit soll die Flipline überdies eine besondere Schnittfestigkeit aufweisen, da in der Baumpflege Hand- und Kettensägen zum Einsatz kommen. Beim Abrutschen kann der Baumpfleger das Verbindungsmittel beschädigen. Um die Flipline schnittfest auszubilden, soll diese so ausgeführt sein, dass sie selbst bei Beschädigung noch ausreichend Sicherheit gegen Absturz bietet bzw. dass der Baumpfleger ausreichend Zeit hat, das Sägen abzubrechen, bevor das Verbindungsmittel vollständig durchtrennt ist.

Die noch unveröffentlichte europäische Patentanmeldung AZ 19173790.7 offenbart eine Flipline, bei der die Schnittfestigkeit dadurch erhöht ist, dass zwei Stahlseilstränge vom Seilmantel umgeben sind. Selbst wenn somit einer der benachbarten Seilabschnitte beschädigt wird, ist diese Flipline in der Lage, mittels des verbleibenden Seilabschnitts den Baumpfleger zu sichern. Es besteht jedoch ein Bedarf an einer Flipline mit einer noch höheren Schnittfestigkeit.

Aus dem gattungsfremden technischen Gebiet von Fahrradschlössern ist aus der Schrift WO 2019/115430 A1 bekannt, dass eine Stahlkette von einer Vielzahl von Seilsträngen umgeben und lose von einem Mantel umhüllt wird. Dieses Fahrradschloss soll besonders flexibel ausgestaltet werden, sodass sich derartige Fahrradschlösser insbesondere nicht als Fliplines eignen. Das in der genannten Druckschrift offenbarte Fahrradschloss wird unter dem Namen "tex-lock" vertrieben und ist im Handel frei erhältlich. Messungen haben ergeben, dass dieses Fahrradschloss eine Steifigkeit von 0,5 aufweist, gemessen nach der Testmethode zur Knotbarkeit der EN1891:1998.

Es ist das Ziel der Erfindung, eine Flipline zu schaffen, die eine besonders hohe Schnittfestigkeit, eine hohe Steifigkeit und eine gute Handhabbarkeit aufweist.

Dieses Ziel wird mit einer Flipline erzielt, die insbesondere zur Arbeitsplatzpositionierung an einem Baum geeignet ist und die einen Seilkern und einen um den Seilkern angeordneten textilen Mantel umfasst, wobei der Seilkern eine Kette und zumindest ein bevorzugt textiles Seilelement umfasst, und wobei das textile Seilelement zwischen der Kette und dem Mantel angeordnet ist und der Seilkern derart eng vom Mantel umflochten ist, dass die Flipline eine Steifigkeit von mindestens 1,0 aufweist, gemessen entsprechend der Testmethode zur Knotbarkeit nach EN1891:1998.

Die erfindungsgemäße Flipline weist eine Schnittfestigkeit, d.h. die Dauer bis zur vollständigen Durchtrennung, auf, die höher ist als die Schnittfestigkeit einer traditionellen Flipline mit einem Stahlseil im Seilkern. Durch die Verwendung der Kette kann in Kombination mit den Seilelementen somit erzielt werden, dass dieses einerseits eine besonders hohe Schnittfestigkeit aufweist, gleichzeitig aber einen möglichst kreisrunden Querschnitt bietet, sodass die Flipline auch einfach handzuhaben ist.

Erfindungsgemäß wird die hohe Steifigkeit der Flipline durch das besonders straffe Umflechten des Seilkerns erzielt und nicht bzw. nicht nur durch die Wahl einer besonders steifen Kette oder von besonders steifen Seilelementen. Dies ermöglicht, dass die Kette und die Seilelemente in Hinblick auf die weiteren Anforderungen der Flipline frei gewählt werden können, um die hohe Schnittfestigkeit zu erreichen.

In einer vorteilhaften Ausführungsform ist die Steifigkeit der Flipline größer als 1,5, bevorzugt größer als 1,8. Durch die erhöhte Steifigkeit kann die Flipline noch leichter nach oben "geflippt" werden, wodurch dem Baumpfleger das Absichern und Bewegen am Baum erleichtert wird. Um die erhöhte Steifigkeit zu erzielen, kann der Mantel beispielsweise noch enger um den Seilkern geflochten werden oder ein steiferer Seilkern eingesetzt werden.

Besonders bevorzugt ist der Mantel kraftschlüssig mit dem Seilkern verbunden. Dadurch ist sichergestellt, dass der Mantel besonders eng am Seilkern anliegt und ein Verrutschen des Mantels an diesem unterbunden wird. Die vorteilhafte Ausführungsform ermöglicht daher sowohl eine erhöhte Steifigkeit der Flipline als auch eine verbesserte Stabilität.

Einerseits könnte die Kette beispielsweise aus faserverstärktem Kunststoff gefertigt werden, der eine entsprechende Schnittfestigkeit aufweist. Um die Schnittfestigkeit noch weiter zu erhöhen, ist jedoch bevorzugt, die Kette aus Metall, bevorzugt Stahl, zu fertigen.

In einer bevorzugten Ausführungsform weist die Kette eine Bruchkraft von zumindest 12 kN, bevorzugt zumindest 15 kN, besonders bevorzugt zumindest 24 kN auf. Diese Werte können insbesondere mit einer Stahlkette erzielt werden und ermöglichen die besondere Schnittfestigkeit der Flipline.

Bevorzugt umfasst der Seilkern zumindest zwei Seilelemente. Dies ermöglicht, dass die Seilelemente um die Kette angeordnet werden können, sodass die Flipline eine ebenmäßige Oberfläche erhält und der Mantel nicht oder nur an wenigen Stellen auf der Kette aufliegt. Grundsätzlich könnte jedoch auch vorgesehen werden, nur ein Seilelement einzusetzen, wodurch die Kette und das Seilelement im Wesentlichen parallel nebeneinander angeordnet werden können.

Weiters bevorzugt umfasst die Kette Kettenglieder, zwischen denen sich zumindest drei Zwickel ausbilden, wobei in jedem der Zwickel genau ein Seilelement angeordnet ist. Dies ermöglicht einerseits, dass eine Flipline mit einer ebenmäßigen Oberfläche erzielt wird und andererseits, dass eine Relativbewegung der Kettenglieder unterbunden wird, um die Steifigkeit der Flipline zu erhöhen.

Die Kette weist bevorzugt im Wesentlichen senkrecht zueinander angeordnete Kettenglieder auf und der Seilkern umfasst vier Seilelemente, die jeweils in einem der zwischen den Kettengliedern eingeschlossenen Zwickel liegen. Die in den vier Zwickeln befindlichen Seilelemente sperren durch diese Konstruktion zur Erhöhung der Steifigkeit eine Relativbewegung der Kettenglieder. Die Kette kann in dieser Ausführungsform als Rundstahlkette ausgebildet sein, sodass die Flipline besonders günstig ausgebildet werden kann und ein möglichst kreisrunder Querschnitt erzielt wird.

Insbesondere in der vorgenannten Ausführungsform kann zumindest eines der Seilelemente, bevorzugt alle Seilelemente, einen Durchmesser von mindestens 1,25^{∗}k aufweisen, wobei k der Überstand der Kettenglieder aus der Kette ist. Dies bewirkt, dass die Kette durch die Seilelemente vom Mantel beabstandet ist und nicht mit diesem in Berührung kommt. Dadurch kann eine Flipline erzielt werden, die eine regelmäßige Oberflächenbeschaffenheit aufweist und leicht handzuhaben ist.

In einer bevorzugten Ausführungsform umfasst der Seilkern zusätzliches Füllmaterial, bevorzugt textiles Füllmaterial, besonders bevorzugt lose Fasern. Das Füllmaterial hat den Effekt, dass einerseits die Schnittfestigkeit weiter erhöht wird und dass andererseits die Oberfläche der Flipline noch regelmäßiger ausgestaltet werden kann, da das Füllmaterial in die Zwischenräume zwischen Mantel, Kette und Seilelementen eingebracht werden kann. Dies ermöglicht einen möglichst kreisrunden Querschnitt des Seilkerns und damit der Flipline.

Besonders bevorzugt umfasst das Füllmaterial lose Fasern, denn diese stoppen insbesondere die Schnittbewegung einer Säge wie einer Motorsäge.

In einer vorteilhaften Ausführungsform weist die Flipline eine ebenmäßige Außenoberfläche auf. Um dies zu erreichen, kann der Seilkern derart ausgebildet sein, dass der Mantel nicht unmittelbar auf der Kette aufliegt. Zu diesem Zweck können die Seilelemente entsprechend angeordnet sein oder es kann Füllmaterial wie oben beschrieben im Seilkern vorgesehen werden.

In einer weiteren bevorzugten Ausführungsform weisen der Mantel und die Seilelemente eine unterschiedliche Farbe auf. Dies dient der optischen Erkennbarkeit, ob der Mantel derart beschädigt ist, dass dieser den Seilkern sichtbar macht. Dadurch kann der Baumpfleger den Grad der Beschädigung der Flipline leicht erkennen und einen Austausch der Flipline veranlassen, bevor diese vollständig bricht. Besonders bevorzugt können die Seilelemente beispielsweise Signalfarben aufweisen, um einen Schnitt in der Flipline so deutlich wie möglich zu signalisieren.

Die Flipline kann derart ausgestaltet sein, dass an beiden Enden der Flipline ein Pin durch das jeweils letzte Glied der Kette eingesetzt ist, um eine Endverbindung zu bilden. Dies ermöglicht eine besonders robuste Endverbindung der Kette in der Flipline und gleichzeitig eine Anbindung für einen Karabiner oder ein Drehgelenk. Aus diesem Grund umfasst die Flipline bevorzugt einen mit dem Pin verbundenen Karabiner oder ein mit dem Pin verbundenes Drehgelenk an zumindest einem Ende.

Um ein Ausfasern des Mantels zu verhindern, wird der Mantel an den Enden der Flipline fixiert. Bewährt haben sich hier insbesondere das Setzen eines Taklings, das Verschweißen mittels eines Heißschneiders oder das Kleben mittels eines Klebstoffs.

In einem weiteren Aspekt betrifft die Erfindung die Verwendung der Flipline nach einer der vorgenannten Ausführungsformen zur Arbeitsplatzpositionierung an einem Baum.

Vorteilhafte und nicht einschränkende Ausführungsformen der Erfindung werden nachfolgend anhand der Zeichnungen näher erläutert.
Fig. 1 zeigt eine erfindungsgemäße Flipline im Querschnitt.
Fig. 2 zeigt eine alternative Ausführungsform der erfindungsgemäßen Flipline im Querschnitt.

Figur 1 zeigt den Querschnitt einer Flipline 1, welche insbesondere zur Arbeitsplatzpositionierung und zum seilunterstützten Zugang an einem Baum geeignet ist, aber auch für jede andere Tätigkeit, bei der eine Person an einer im Wesentlichen vertikalen Struktur gesichert werden soll. Dies kann beispielsweise sportliche Aktivitäten wie Klettern, Wartungsarbeiten auf Masten oder aber auch Reinigungsarbeiten auf künstlichen Objekten wie Säulen umfassen.

Fliplines 1 weisen in der Regel eine Länge auf, die zwischen 1,5 m und 15 m liegt, bevorzugt zwischen 2 m und 10 m. Die Fliplines 1 weisen überdies einen Durchmesser auf, der in der Regel über 12 mm liegt. Grundsätzlich sind Fliplines 1 jedoch nicht auf diese Maße beschränkt, sondern können je nach Anwendung auch anders ausgestaltet sein. Insbesondere kann die Flipline 1 den Erfordernissen zumindest einer der Normen EN358, EN354 und ANSI Z133 entsprechen, die eine statische Belastbarkeit von mindestens 15 kN bzw. mindestens 22 kN bzw. mindestens 24,02 kN vorschreiben.

Gemäß Figur 1 umfasst die Flipline 1 einen Seilkern 2 und einen um den Seilkern 2 angeordneten Mantel 3, der aus einem beliebigen textilen Fasermaterial besteht. Erfindungsgemäß umfasst der Seilkern 2 eine Kette 4 und zumindest zwei Seilelemente 5, die beispielsweise als textile Seilelemente 5 ausgebildet sein können. Dieser Aufbau der Flipline 1 ermöglicht eine besonders hohe Schnittfestigkeit, sodass die Flipline 1 insbesondere dem Schnitt einer Kettensäge über einen kurzen Zeitraum widersteht. In anderen Ausführungsformen kann jedoch auch nur ein Seilelement 5 eingesetzt werden, beispielsweise wenn die Kette 4 als ebene Patentkette wie unten beschrieben ausgebildet ist. Auch muss das Seilelement nicht zwingend aus textilem Material bestehen, sodass das Seilelement 5 beispielsweise aus extrudiertem Kunststoff gefertigt sein kann.

Damit sich die Flipline 1 zur Arbeitsplatzpositionierung eignet und einem Baumpfleger das "Flippen" der Flipline 1 ermöglicht, hat diese eine entsprechend hohe Steifigkeit. Die Steifigkeit der Flipline 1 wird insbesondere dadurch erreicht, dass der Seilkern 2 eng vom Mantel 3 umflochten ist. Insbesondere kann der Mantel 3 den Seilkern 2 derart eng umflechten, dass der Mantel 3 kraftschlüssig mit dem Seilkern 2 verbunden ist. In den meisten Ausführungsformen wird vorgesehen, dass der Mantel 3 nur eine einzige Mantelschicht aufweist.

Die Steifigkeit einer Flipline 1 kann beispielsweise mit der Testmethode zur Knotbarkeit nach EN1891:1998 gemessen werden. Hierbei wird ein unbenutztes Seilmuster herangezogen und es werden in einem vorbestimmten Abstand zwei einzelne Kreuzschläge geknotet. Anschließend werden die Knoten belastet, indem eine entsprechende Kraft am Seil angelegt wird. Diese Belastung wird über einen vorbestimmten Zeitraum aufrechterhalten. Daraufhin wird die Belastung verringert und der Innendurchmesser der Knoten mit einem geeigneten Messgerät gemessen, ohne dass die Weite des Knotens durch Druck des Messgeräts verändert wird. Die Knotbarkeit, d.h. Steifigkeit, errechnet sich dann aus dem Quotienten aus dem durchschnittlichen Innendurchmesser der Knoten und dem Seildurchmesser. Bezüglich der Details dieses Messverfahrens wird auf die genannte EN1891:1998 verwiesen, die hiermit durch Bezug aufgenommen ist.

Die mittels des genannten Messverfahrens ermittelte Steifigkeit der Flipline 1 soll mindestens 1,0 betragen. Bevorzugt ist die Steifigkeit der Flipline 1 größer als 1,5, besonders bevorzugt größer als 1,8, sodass die Flipline 1 besonders steif ist.

Der Aufbau der einzelnen Komponenten der Flipline 1 zur Erreichung einer hohen Steifigkeit in Kombination mit einer hohen Schnittfestigkeit wird nun im Folgenden im Detail erläutert.

Eine besonders hohe Schnittfestigkeit kann erzielt werden, wenn die Kette 4 aus Stahl gefertigt ist. Jedoch sind auch andere Metalle bzw. generell andere Materialien für die Kette 4 geeignet, wenn diese eine ausreichende Schnittfestigkeit bieten. Das Material und der Aufbau der Kette 4 können derart gewählt werden, dass die Kette 4 eine Bruchkraft von zumindest 12 kN, bevorzugt zumindest 15 kN, besonders bevorzugt zumindest 24 kN aufweist.

Die Kette 4 besteht aus einer Vielzahl von Kettengliedern 6, 7. Je nach Ausführungsform der Kette 4 können alle Kettenglieder 6, 7 gleich ausgebildet sein und in einem vorbestimmten Winkel zueinander angeordnet sein, beispielsweise wenn die Kette 4 als Rundstahlkette oder Stegkette ausgebildet ist. In diesen Ausführungsformen sind die Kettenglieder 6, 7 jeweils im Wesentlichen senkrecht zueinander angeordnet. Jedoch sind auch andere Arten von Ketten 4 mit ungleichen und/oder nicht senkrecht zueinander angeordneten Kettengliedern 6, 7, wie dies beispielsweise bei Patentketten der Fall ist, für die Flipline 1 einsetzbar.

Die bevorzugt textilen Seilelemente 5 sind beispielsweise geflochten oder gedreht und können im Seilkern 2 komplementär zu den Kettengliedern 6, 7 angeordnet werden. Beispielsweise können zwei textile Seilelemente 5 vorgesehen werden und sich die textilen Seilelemente 5 auf einer jeweils anderen Seite der Kette 4 befinden. Wenn mehr als zwei textile Seilelemente 5 vorgesehen sind, können diese gleichmäßig um die Kette 4 angeordnet werden.

In den meisten Ausführungsformen sind die Seilelemente 5 jeweils strukturell gleich ausgebildet sein. In anderen Ausführungsformen können die Seilelemente 5 zwar einen gleichen Durchmesser aufweisen, wobei jedoch zumindest ein Seilelement 5 gedreht und zumindest ein anderes Seilelement 5 geflochten sein kann. In wiederum anderen Ausführungsformen können alle Seilelemente 5 beispielsweise geflochten sein, jedoch jeweils unterschiedliche Durchmesser aufweisen. Auch könnten alle Seilelemente 5 geflochten sein und einen gleichen Durchmesser aufweisen, jedoch aus einem anderen Material gefertigt sein.

Je nach Ausführungsform der Kette 4 bilden sich zwischen den Kettengliedern 6, 7 jeweils Zwickel 8 aus. Wie aus Figur 1 ersichtlich bilden sich bei einer Rundstahlkette, bei der im Wesentlichen ebene Kettenglieder 6, 7 jeweils senkrecht zueinander angeordnet sind, vier Zwickel 8 zwischen den Kettengliedern 6, 7 aus. In dieser Ausführungsform kann in jedem der vier Zwickel 8 ein Seilelement 5 angeordnet sein, um eine gegenseitige Bewegung der Kettenglieder 6, 7 zu unterbinden und die Steifigkeit der Kette 4 weiter zu erhöhen.

Die Seilelemente 5 unterliegen insbesondere keinen besonderen Anforderungen bezüglich der Steifigkeit, denn diese wird vorrangig durch das enge Umflechten des Seilkerns 2 mit dem Mantel 3 erzielt. Beispielsweise können die bevorzugt textilen Seilelemente 5 aus demselben Material wie der Mantel 3 bestehen. Bevorzugt haben die Seilelemente 5 und der Mantel 3 jedoch unterschiedliche Farben, sodass optisch erkannt werden kann, wenn der Mantel 3 beschädigt wird.

Die Seilelemente 5 können einen Durchmesser d von mindestens d = 1,25^{∗}k aufweisen, wobei k der Überstand der Kettenglieder 6, 7 aus der Kette 4 ist. Die ermöglicht, dass die Seilelemente 5 zumindest so groß sind, dass die Kette 4 nicht am Mantel 3 anliegt. Die Flipline 1 erhält dadurch eine ebenmäßige Oberfläche und die Struktur der Kette 4 ist von außen nicht erkennbar.

Die ebenmäßige Oberfläche, bei der die Struktur der Kette 4 von außen nicht erkennbar ist, kann auch unabhängig von der oben beschriebenen Berechnung des Durchmessers d der Seilelemente erzielt werden. Beispielsweise können viele Seilelemente 5 mit geringerem Durchmesser d als oben beschrieben eingesetzt werden. Auch bei Ketten 4, die keine regelmäßigen Zwickel 8 wie oben beschrieben aufweisen, kann die ebenmäßige Oberfläche durch entsprechend dicke oder entsprechend viele Seilelemente 5 erzielt werden.

Figur 2 zeigt eine Ausführungsform der erfindungsgemäßen Kette 4, bei der im Seilkern 2 zusätzliches textiles Füllmaterial 9 vorgesehen ist. Das Füllmaterial 9 kann beispielsweise in einem Zwischenraum vorgesehen werden, der zwischen der Kette 4, den Seilelementen 5 und dem Mantel 3 ausgebildet ist. Dadurch kann erzielt werden, dass die Kette 4 nicht unmittelbar auf dem Mantel 3 zu liegen kommt, was die Handhabung der Flipline 1 verbessert.

In Figur 2 sind vier verschiedene Möglichkeiten dargestellt, wie das Füllmaterial 9 ausgestaltet werden kann. Das Füllmaterial 9 auf der oberen Seite des Seilkerns 2 ist ein einzelnes Garn mit kreisrundem Querschnitt, was eine besonders einfache Fertigung der Flipline 1 ermöglicht. Das Füllmaterial 9 auf der rechten Seite des Seilkerns 2 ist ein Hohlgeflecht mit ovalem Querschnitt, wodurch im Vergleich zu einem Garn mit kreisrundem Querschnitt mehr Zwischenraum ausgefüllt wird.

Das Füllmaterial 9 auf der unteren Seite des Seilkerns 2 ist eine Kombination aus drei Garnen mit kreisrundem Querschnitt und auf der linken Seite des Seilkerns 2 eine Kombination aus zwei Garnen mit kreisrundem Querschnitt. In wiederum anderen Ausführungsformen können in einem Zwischenraum auch mehr als drei Garne vorgesehen werden.

Es versteht sich, dass die Flipline 1 nicht vier verschiedene Ausführungsformen von Füllmaterial 9 umfassen muss, wie dies beispielhaft in Figur 2 dargestellt ist. Üblicherweise werden die Zwischenräume der Flipline 1 mit einer der oben genannten Möglichkeiten ausgefüllt, wobei jedoch auch Mischvarianten mit einer Kombination der oben genannten Möglichkeiten vorgesehen werden können.

Das Füllmaterial 9 kann einerseits aus gespannten Garnen bestehen, andererseits aber auch lose Fasern umfassen, was weiter dabei hilft, die Schnittfestigkeit der Flipline 1 zu erhöhen. Auch Ausführungsformen, in denen das Füllmaterial 9 nicht aus textilem Material besteht, sind denkbar, beispielsweise wenn das Füllmaterial 9 aus profilierten Kunststoffbändern besteht. Das Füllmaterial 9 kann eine andere Farbe als der Mantel 3 und/ oder als die Seilelemente 5 aufweisen. Auch dies hilft dabei, den Grad einer Beschädigung der Flipline 1 optisch besser beurteilen zu können. Wenn das Füllmaterial 9 selbst textiles oder zumindest seilförmiges Material umfasst, wird bevorzugt, wenn dieses einen Durchmesser hat, der beispielsweise weniger als die Hälfte des Durchmessers der Seilelemente 5 beträgt.

Die Enden der Flipline 1 können auf unterschiedliche Arten hergestellt werden. Insbesondere kann der Mantel 3 an den Enden der Flipline 1 fixiert werden, um ein Ausfasern des Mantels 3 zu verhindern. Dies kann beispielsweise durch Setzen eines Taklings, Verschweißen mittels eines Heißschneiders oder Kleben mittels eines Klebstoffs durchgeführt werden.

Das Fixieren der Kette 4 an den Enden der der Flipline 1 kann dadurch erfolgen, dass ein Pin durch das jeweils letzte Kettenglied 6 oder 7 der Kette 4 eingesetzt wird, um eine Endverbindung zu bilden. Mit einem oder beiden der Pins können in der Folge ein Karabiner oder Drehgelenk verbunden sein. Das Drehgelenk kann in der Folge wiederum mit einem Karabiner verbunden sein.

## Patentansprüche

1. Flipline (1), insbesondere zur Arbeitsplatzpositionierung an einem Baum, umfassend einen Seilkern (2) und einen um den Seilkern (2) angeordneten textilen Mantel (3), **dadurch gekennzeichnet, dass**
der Seilkern (2) eine Kette (4) und zumindest ein bevorzugt textiles Seilelement (5) umfasst, wobei das Seilelement (5) zwischen der Kette (4) und dem Mantel (3) angeordnet ist und der Seilkern (2) derart eng vom Mantel (3) umflochten ist, dass die Flipline (1) eine Steifigkeit von mindestens 1,0 aufweist, gemessen entsprechend der Testmethode zur Knotbarkeit nach EN1891: 1998.

2. Flipline (1) nach Anspruch 1, wobei die Steifigkeit größer als 1,5, bevorzugt größer als 1,8 ist.

3. Flipline (1) nach Anspruch 1 oder 2, wobei die Kette (4) aus Metall, bevorzugt Stahl, gefertigt ist.

4. Flipline (1) nach einem der Ansprüche 1 bis 3, wobei die Kette (4) eine Bruchkraft von zumindest 12 kN, bevorzugt zumindest 15 kN, besonders bevorzugt zumindest 24 kN aufweist.

5. Flipline nach einem der Ansprüche 1 bis 4, wobei der Seilkern (2) zumindest zwei Seilelemente (5) umfasst.

6. Flipline nach einem der Ansprüche 1 bis 5, wobei die Kette (4) Kettenglieder (6, 7) umfasst, zwischen denen sich zumindest drei Zwickel (8) ausbilden, wobei in jedem der Zwickel (8) genau ein Seilelement (5) angeordnet ist.

7. Flipline (1) nach einem der Ansprüche 1 bis 6, wobei die Kette (4) im Wesentlichen senkrecht zueinander angeordnete Kettenglieder (6, 7) aufweist und der Seilkern (2) vier Seilelemente (5) umfasst, die jeweils in einem der zwischen den Kettengliedern (6, 7) eingeschlossenen Zwickel (8) liegen.

8. Flipline (1) nach einem der Ansprüche 1 bis 7, wobei zumindest eines der Seilelemente (5), bevorzugt alle Seilelemente (5), einen Durchmesser von mindestens 1,25^{∗}k aufweisen, wobei k der Überstand der Kettenglieder (6, 7) aus der Kette (4) ist.

9. Flipline (1) nach einem der Ansprüche 1 bis 8, wobei der Seilkern (2) zusätzliches Füllmaterial (9) umfasst, bevorzugt textiles Füllmaterial, besonders bevorzugt lose Fasern.

10. Flipline (1) nach einem der Ansprüche 1 bis 9, wobei der Seilkern (2) derart ausgebildet ist, dass der Mantel (3) nicht unmittelbar auf der Kette (4) aufliegt.

11. Flipline (1) nach einem der Ansprüche 1 bis 10, wobei der Mantel (3) und das Seilelement (5) eine unterschiedliche Farbe aufweisen.

12. Flipline (1) nach einem der Ansprüche 1 bis 11, wobei an beiden Enden der Flipline (1) ein Pin durch das jeweils letzte Kettenglied (6, 7) der Kette (4) eingesetzt ist, um eine Endverbindung zu bilden, wobei die Flipline (1) bevorzugt ferner einen mit dem Pin verbundenen Karabiner oder ein mit dem Pin verbundenes Drehgelenk an zumindest einem der Enden der Flipline (1) umfasst.

13. Flipline (1) nach einem der Ansprüche 1 bis 12, wobei der Mantel (3) an den Enden der Flipline (1) fixiert ist, bevorzugt durch Setzen eines Taklings, Verschweißen mittels eines Heißschneiders oder Kleben mittels eines Klebstoffs.

14. Verwendung der Flipline (1) nach einem der Ansprüche 1 bis 13 zur Arbeitsplatzpositionierung an einem Baum.
